# FASCICULE DE BREVET EUROPEEN

(11) **EP 1 257 365 B1**
(45) Date de publication et mention de la délivrance du brevet: **04.04.2007**
(21) Numéro de dépôt: 01907818.7
(22) Date de dépôt: 15.02.2001
(51) Int. Cl.: B05B 3/10

(54) **DISPOSITIF DE PROJECTION DE PRODUIT DE REVETEMENT ET ELEMENT ROTATIF DE PULVERISATION POUR UN TEL DISPOSITIF**
VORRICHTUNG ZUM SPRITZEN VON BESCHICHTUNGSMITTELN UND ROTIERENDES ZERSTÄUBUNGSELEMENT FÜR DIESE VORRICHTUNG
DEVICE FOR SPRAYING A COATING PRODUCT AND SPRAYING ROTARY ELEMENT FOR SAME

(30) Priorité: 21.02.2000 FR 0002112
(43) Date de publication de la demande: 20.11.2002
(73) Titulaire: SAMES Technologies, 38240 Meylan (FR)
(72) Inventeur: PRUS, Eric, F-38100 Grenoble (FR)
(74) Mandataire: Myon, Gérard Jean-Pierre
(86) Numéro de dépôt international: PCT/FR2001/000459
(87) Numéro de publication internationale: WO 2001/062396

(56) Documents cités:
- EP-A- 0 662 349
- US-A- 4 473 188

## Description

L'invention a trait à un dispositif de projection de produit de revêtement comprenant un élément rotatif de pulvérisation, tel qu'un bol ou une coupelle, entraîné en rotation à haute vitesse par des moyens d'entraînement tels qu'un rotor d'une turbine à air. L'invention a également trait à un élément rotatif de pulvérisation pouvant être utilisé avec ce dispositif.

Dans une installation de projection de produit de revêtement, liquide ou particulaire, il est connu de pulvériser le produit au moyen d'un bol ou d'une coupelle alimentée en produit et tournant à une vitesse de l'ordre de 30 000 tours/minute. A une telle vitesse de rotation, il est souhaitable que le bol ou la coupelle soit le plus léger possible et équilibré afin d'éviter, autant que faire se peut, les balourds, notamment si la turbine d'entraînement est une turbine à palier à air et/ou magnétique.

Il est connu d'assembler un élément rotatif de pulvérisation au rotor d'une turbine au moyen d'une tige filetée s'étendant axialement par rapport au rotor et d'un taraudage axial de l'élément rotatif ou bol ou par des boulons répartis circonférentiellement autour de l'axe de rotation de cet élément. Un tel type d'assemblage alourdit considérablement l'ensemble tournant alors que les opérations de montage et de démontage sont longues et fastidieuses, ce qui n'est pas forcément compatible avec les temps de maintenance disponibles, notamment sur une chaîne de production de véhicules automobiles.

WO-A-94/12286 divulgue un dispositif de projection comprenant un bol relié au rotor d'un pulvérisateur grâce à une couronne d'emboîtement susceptible d'expansion radiale. Ce système donne satisfaction.

US-A-4,473,188 divulgue un matériel d'épandage comprenant une buse rotative entraînée par un moteur électrique. L'accouplement entre cette buse et l'arbre de sortie du moteur a lieu par appui d'une bague métallique solidaire de la buse sur un aimant entraîné par cet arbre. Cet appui surfacique pré-suppose un positionnement précis de la buse par rapport à l'arbre, ce qui limite la vitesse de rotation de la buse. En outre, si des particules métalliques se déposent sur l'aimant, l'appui surfacique de la bague n'est plus possible, ce qui gêne l'accouplement entre la buse et l'arbre du moteur. De plus, les mises en places successives de buses sur l'arbre peuvent abimer la surface de l'aimant destinée à recevoir, en appui, les bagues des buses. Ce dispositif n'est donc pas adapté à la projection de produit de revêtement pour laquelle il doit être régulièrement procédé au nettoyage et/ou à l'échange d'un bol, avec mise en place subséquente de ce bol ou d'un nouveau bol.

L'invention vise à proposer une solution alternative à celle connue de WO-A-94/12286 qui est particulièrement simple sur le plan structurel, donc fiable et d'un prix de revient attractif, et compatible avec la projection de produit de revêtement.

Dans cet esprit, l'invention concerne un dispositif de projection de produit de revêtement du type précité qui comprend des moyens de couplage magnétique entre l'élément rotatif de pulvérisation et les moyens d'entraînement associés et qui est caractérisé en ce qu'un entrefer est ménagé entre ces moyens de couplage magnétique.

Grâce à l'utilisation de moyens de couplage magnétique, le montage et le démontage de l'élément rotatif de pulvérisation sur ses moyens d'entraînement sont particulièrement rapides puisqu'il suffit d'approcher l'élément rotatif suffisamment près des moyens d'entraînement pour que le couplage magnétique produise un effet de solidarisation efficace. Ces moyens de couplage permettent également un centrage magnétique de l'élément rotatif par rapport au rotor. Comme un entrefer est ménagé entre les moyens de couplage magnétique, il n'y a pas de risque de matage des surfaces en regard des moyens de couplage, même après plusieurs mises en place de bol. De plus, un éventuel dépôt de particules métalliques ou d'impuretés sur l'une de ces surfaces en regard ne gêne pas le fonctionnement des moyens de couplage. La mise en place d'un bol ne requiert donc pas de précautions particulières.

Selon un premier mode de réalisation de l'invention, l'élément rotatif est équipé d'au moins un aimant apte à coopérer avec un élément de bouclage magnétique porté par les moyens d'entraînement.

Selon un autre mode de réalisation avantageux de l'invention, les moyens d'entraînement sont équipés d'au moins un aimant apte à coopérer avec un élément de bouclage magnétique porté par l'élément rotatif.

Selon un troisième mode de réalisation de l'invention, l'élément rotatif et le rotor sont chacun pourvus d'un aimant, les polarités de ces aimants étant orientées de telle sorte qu'une force d'attraction est générée entre ces aimants lors du montage de l'élément rotatif sur le rotor.

Quel que soit le mode de réalisation considéré, l'aimant permanent peut être en forme d'anneau ou de secteur d'anneau centré sur l'axe de rotation de l'élément rotatif. En variante, plusieurs aimants en forme de secteurs d'anneau ou de plots sont répartis autour de l'axe de rotation. De même, l'élément de bouclage peut être un anneau métallique centré sur l'axe de rotation de l'élément rotatif.

Selon un autre aspect avantageux de l'invention, l'aimant et/ou l'élément de bouclage est emmanché à force dans un logement ménagé dans l'élément rotatif ou dans les moyens d'entraînement.

Selon un autre aspect avantageux de l'invention, le dispositif comprend des moyens de centrage mécanique de l'élément rotatif de pulvérisation par rapport aux moyens d'entraînement. Ces moyens de centrage permettent un pré-positionnement des moyens de couplage magnétique lors de la mise en place de l'élément de pulvérisation sur les moyens d'entraînement. Ces moyens de centrage contribuent également au bon maintien de l'élément de pulvérisation sur ses moyens d'entraînement. Dans ce cas, on peut prévoir que l'élément rotatif comprend au moins une surface tronconique de portée contre une surface tronconique correspondante des moyens d'entraînement. Avantageusement, une surface tronconique de l'élément rotatif est ménagée sensiblement autour des moyens de couplage magnétique. On peut, en outre, prévoir qu'une surface tronconique des moyens d'entraînement est ménagée au niveau d'un bord libre d'une jupe définissant un volume de réception partielle de l'élément rotatif.

Selon un autre aspect avantageux de l'invention, les moyens de couplage magnétique constituent également des moyens d'auto-centrage de l'élément rotatif sur le rotor, ce qui permet d'envisager la suppression totale ou partielle des moyens de centrage mécanique.

L'invention concerne également un élément rotatif ou bol de pulvérisation et un organe d'entraînement susceptibles d'être utilisés avec un dispositif tel que précédemment décrit. L'élément rotatif de pulvérisation porte des moyens aptes à coopérer avec des moyens complémentaires prévus sur un organe d'entraînement pour la solidarisation par couplage magnétique du bol et de l'organe en question, alors que le bol est pourvu d'une surface d'appui contre une surface correspondante de cet organe dans une position telle qu'un entrefer est ménagé entre les moyens de couplage magnétique précités qui coopèrent.

L'invention sera mieux comprise et d'autres avantages de celle-ci apparaîtront plus clairement à la lumière de la description qui va suivre de deux modes de réalisation d'un dispositif de projection de produit de revêtement conformes à son principe, donnée uniquement à titre d'exemple et faite en référence aux dessins annexés dans lesquels :
- la figure 1 est une coupe axiale d'un dispositif de projection conforme à un premier mode de réalisation de l'invention en cours d'assemblage ;
- la figure 2 est une coupe axiale du dispositif de la figure 1 assemblé et
- la figure 3 est une vue analogue à la figure 2 pour un dispositif conforme à un second mode de réalisation de l'invention.

Aux figures 1 et 2, le rotor 1 d'une turbine à palier à air est partiellement représenté. Il est symétrique autour de son axe de rotation X-X' et forme deux surfaces tronconiques 11 et 12 également centrées sur l'axe X-X' et évasées en direction de l'extérieur de la turbine à laquelle appartient le rotor 1, c'est-à-dire vers l'avant du dispositif de projection de l'invention.

Compte tenu de son mode d'entraînement par une turbine à palier à air, le rotor 1 peut atteindre des vitesses de rotation de plusieurs dizaines de milliers de tour à la minute, par exemple de l'ordre de 30 000 tr/mn, voire de 80 000 tr/mn pour une turbine dite "à haute vitesse".

Dans la présente description, les qualificatifs "avant" et "arrière" s'entendent par rapport à une configuration de fonctionnement du dispositif, le côté avant étant orienté vers l'objet à revêtir alors que le côté arrière est orienté à l'opposé.

Le rotor 1 forme également une jupe 13 globalement cylindrique et centrée sur l'axe X-X', la surface 12 étant ménagée au niveau du bord libre 13a de la jupe 13, radialement à l'intérieur de ce bord libre.

Le rotor 1 forme également un logement 14 de réception d'un anneau 2 réalisé en fer doux. Le logement 14 comprend un épaulement 14a et une surface radiale externe 14b contre lesquels l'anneau 2 est emmanché à force comme représenté par les flèches F₁ à la figure 1, l'anneau 2 étant immobilisé dans le logement 14 par coopération de formes.

Un bol 3 est destiné à être monté sur le rotor 1 afin d'être entraîné en rotation à haute vitesse autour de l'axe X-X'. Ce bol comprend une partie centrale 31 destinée à être disposée dans le volume interne de la jupe 13 en regard du débouché 51 d'un tube 5 d'alimentation du bol 3 en produit de revêtement, ce tube 5 étant également centré sur l'axe X-X'. Le tube 5 permet une alimentation axiale, par son côté arrière, du bol 3. La partie centrale 31 du bol 3 est reliée à un bord de pulvérisation 32 par un voile 33 sur lequel le produit de revêtement se répartit par centrifugation. Des canaux 34 ménagés dans la partie 31 permettent l'écoulement du produit de revêtement de la face arrière 31a de la partie 31 vers la face avant 33a du voile 33, puis vers le bord 32.

Une première surface tronconique 35 est prévue au niveau du bord arrière 36 du bol 3, à l'extérieur de celui-ci, cette surface 35 étant convergente en direction de l'amont du tube 5. L'angle α₁ d'ouverture de la surface 35 autour de l'axe X-X' est sensiblement égal à l'angle α₂ d'ouverture de la surface 11 autour de ce même axe, de sorte qu'une portée surfacique de la surface 35 sur la surface 11 peut être envisagée.

Le bol 3 forme également une seconde surface tronconique 37 également convergente vers l'axe X-X' en direction de l'amont du tube 5 et dont on note β₁ l'angle d'ouverture. Cet angle est sensiblement égal à l'angle β₂ d'ouverture de la surface 12 autour de l'axe X-X'.

La distance d1 entre les zones médianes des surfaces 11 et 12 est sensiblement égale à la distance d₂ entre les zones médianes des surfaces 35 et 36, de sorte qu'un appui simultané des surfaces 35 et 37 respectivement sur les surfaces 11 et 12 peut être obtenu. En pratique, la coopération des surfaces 35 et 11 d'une part, 37 et 12 d'autre part permet, de par l'orientation de ces surfaces, d'obtenir un centrage du bol 3 sur l'axe X-X'. Un guidage ou pré-positionnement pourrait également être obtenu avec un seul jeu de surfaces coopérantes 35 et 11 ou 37 et 12.

Conformément à l'invention, le bol 3 est équipé d'un aimant permanent 4 de forme annulaire qui est monté dans un logement 38 ménagé au niveau du bord arrière 36 du bol 3. Le logement 31 forme un épaulement 38a et une surface radiale 38b globalement cylindrique qui permettent un emmanchement à force de l'aimant 4 dans le logement 38 comme représenté par les flèche F₂.

L'aimant 4 est annulaire mais un anneau comprenant plusieurs aimants permanents pourrait être également utilisé à la place de l'aimant 4. Selon une autre alternative, plusieurs aimants en forme de plots peuvent être répartis à l'arrière du bol 3, par exemple trois aimants répartis à 120°.

Lorsque le bol 3 est monté sur le rotor 1 comme représenté sur la figure 2, l'aimant 4 est disposé en regard de l'anneau en fer doux 2, un entrefer e étant ménagé du fait de la portée de la surface 35 et 37 sur les surfaces 11 et 12.

Les éléments 2 et 4 permettent de réaliser un couplage magnétique intense entre le rotor 1 et le bol 3, l'anneau 2 permettant de refermer le champ magnétique généré par l'aimant 4. On obtient ainsi un effort d'attraction représenté par les flèche F₃ à la figure 3, cet effort contribuant à plaquer fortement les surfaces 35 et 37 sur des surfaces 11 et 12, ce qui contribue à une immobilisation axiale et en rotation du bol 3 par rapport au rotor 1. Le bol 3 est immobilisé en rotation par rapport au rotor 1 grâce aux forces de frottement entre leurs surfaces en contact. On peut en outre envisager un blocage en rotation du bol 3 sur le rotor 1 par un dispositif mécanique, par exemple du type clavette.

Lors de la mise en place du bol 1 sur le rotor 3, il suffit à un opérateur d'approcher le bol 3 du rotor 1 en utilisant les surfaces 11, 12, 35 et 36 comme moyens de guidage jusqu'à ce que l'entrefer e entre l'aimant 4 et l'anneau 2 soit suffisamment faible pour que la force d'attraction magnétique entre les éléments 2 et 4 plaque fermement le bol 3 sur le rotor 1.

La forme des surfaces 12 et 35 définit la largeur de l'entrefer e.

Les éléments de couplage magnétique 2 et 4 sont disposés autour du tube 5. En d'autres termes, le dispositif de l'invention est compatible avec une alimentation axiale ou centrale du bol en produit de revêtement, par son côté arrière.

Lorsqu'il convient de démonter le bol 3 par rapport au rotor 1, il suffit d'exercer sur le bol 3 un effort d'extraction globalement parallèle à l'axe x-x' et opposé à l'effort d'attraction magnétique représenté par les flèches F₃.

Aucun outillage spécifique n'est nécessaire, le montage et le démontage du bol 3 étant particulièrement simples et rapides.

Dans le second mode de réalisation de l'invention représenté à la figure 3, les éléments analogues à ceux du premier mode de réalisation portent des références identiques augmentées de 100.

Le bol 103 de ce mode de réalisation est destiné à être monté sur un rotor 101 d'une turbine à air. Le bol 103 est équipé d'un anneau 102 en fer doux, emmanché dans un logement 138 ménagé à proximité du bord arrière 136 du bol 103. Le rotor 101 est équipé d'un anneau 104 formé de plusieurs aimants 104a, 104b, 104c etc .... en forme de secteurs d'anneau.

L'anneau 104 est reçu dans un logement 114 formé à l'intérieur du rotor 101.

Comme les éléments 2 et 4, les éléments 102 et 104 ont sensiblement le même rayon, de sorte qu'il permettent d'obtenir un couplage magnétique efficace entre le bol 103 et le rotor 101, un entrefer e étant ménagé entre eux.

Des surfaces tronconiques 112 et 135 sont respectivement prévues sur le rotor 111 et le bol 103. Elles définissent la position relative des éléments 101 et 103 sous l'effet de l'attraction exercée par les éléments de couplage 102 et 104. En particulier, la largeur de l'entrefer e dépend de la position de ces surfaces.

Ce mode de réalisation présente l'avantage particulier que l'anneau 104 qui constitue la partie active des moyens de couplage magnétique entre le rotor et le bol est logé à l'intérieur du rotor 101, de sorte qu'il est protégé contre d'éventuelles impuretés, l'anneau 102 ne risquant pas d'attirer des particules métalliques ou de la limaille lorsqu'il est démonté et stocké à l'extérieur de l'installation de projection à laquelle appartient le dispositif de l'invention.

Ce mode de réalisation permet en outre de prévoir que les aimants 104a, 104b, 104c .... de l'anneau 104 sont des électro-aimants commandés par des moyens appropriés montés sur le rotor 101. Ceci permet d'activer ou non ces aimants en fonction du montage ou du démontage du bol 103.

Il est également possible de prévoir dans ce second mode de réalisation, un seul électro-aimant de forme annulaire, de façon analogue à ce qui est décrit en référence au premier mode de réalisation de l'invention.

Les anneaux 2 et 102 peuvent être monobloc ou réalisés en plusieurs pièces. Ils sont en métal, de préférence en fer doux, en acier ou en un autre matériau ferromagnétique.

Selon une variante non représentée de l'invention, deux aimants permanents peuvent être utilisés pour réaliser le couplage magnétique. Un aimant est monté sur le bol alors que le second est monté sur le rotor, les polarités de ces aimants étant orientées pour obtenir une attraction d'un aimant par rapport à l'autre lorsqu'on montre le bol sur le rotor. En fait, dans ce cas, l'élément de bouclage magnétique, qui est constitué par les anneaux 2 et 102 des modes de réalisation décrits, est constitué par le second aimant.

Quel que soit le mode de réalisation considéré, les moyens de couplage magnétique entre le bol et le rotor, qui sont essentiellement symétriques autour de l'axe de rotation du rotor et du bol, permettent d'obtenir un auto-centrage du bol sur le rotor.

## Revendications

1. Dispositif de projection de produit de revêtement comprenant un élément rotatif de pulvérisation (3 ; 103), des moyens d'entraînement (1 ; 101) aptes à entraîner ledit élément en rotation et des moyens (2, 4 ; 102, 104) de couplage magnétique entre ledit élément rotatif et lesdits moyens d'entraînement, **caractérisé en ce qu'**un entrefer (e) est ménagé entre lesdits moyens de couplage magnétique (2, 4; 102, 104).

2. Dispositif selon la revendication 1, **caractérisé en ce que** ledit élément rotatif (3) est équipé d'au moins un aimant (4) apte à coopérer avec un élément de bouclage magnétique (2) porté par lesdits moyens d'entraînement (1).

3. Dispositif selon la revendication 1, **caractérisé en ce que** lesdits moyens d'entraînement (101) sont équipés d'au moins un aimant (104a, 104b, 104c) apte à coopérer avec un élément de bouclage magnétique (102) porté par ledit élément rotatif (103).

4. Dispositif selon l'une des revendications 1 à 3, **caractérisé en ce que** ledit élément rotatif et ledit rotor sont chacun pourvus d'un aimant, les polarités desdits aimants étant orientées de telle sorte qu'une force d'attraction est générée entre lesdits aimants lors du montage dudit élément rotatif sur ledit rotor.

5. Dispositif selon l'une des revendications 2 à 4, **caractérisé en ce que** ledit aimant (4 ; 104a, 104b, 104c) est en forme d'anneau ou de secteur d'anneau centré sur l'axe de rotation (X-X') dudit élément rotatif (3 ; 103).

6. Dispositif selon l'une des revendications 2 à 4, **caractérisé en ce qu'**il comprend plusieurs aimants en forme de secteurs d'anneau (104a, 104b, 104c) ou de plots répartis autour de l'axe de rotation (X-X') dudit élément rotatif.

7. Dispositif selon l'une des revendications 2, 3, 5 ou 6, **caractérisé en ce que** ledit élément de bouclage est un anneau métallique (2 ; 102) centré sur l'axe de rotation (X-X') dudit élément rotatif.

8. Dispositif selon l'une des revendications 2 à 7, **caractérisé en ce que** ledit aimant (4 ; 104a, 104b, 104c) et/ou ledit élément de bouclage (2; 102) est emmanché à force dans un logement (14, 38 ; 114, 138) ménagé dans ledit élément rotatif (3; 103) ou dans lesdits moyens d'entraînement (1; 101).

9. Dispositif selon l'une des revendications précédentes, **caractérisé en ce qu'**il comprend des moyens (11, 12, 35, 37) de centrage mécanique dudit élément rotatif de pulvérisation (3; 103) par rapport auxdits moyens d'entraînement (1; 103).

10. Dispositif selon la revendication 9, **caractérisé en ce que** ledit élément rotatif (3 ; 103) comprend au moins une surface tronconique (35, 37) de portée contre une surface tronconique (11, 12) correspondante desdits moyens d'entraînement (1 ; 101).

11. Dispositif selon la revendication 10, **caractérisé en ce que** ladite surface tronconique (35) dudit. élément rotatif (3 ; 103) est ménagée sensiblement autour desdits moyens de couplage magnétique (2, 4 ; 102, 104).

12. Dispositif selon l'une des revendications 10 ou 11, **caractérisé en ce que** ladite surface tronconique (12) desdits moyens d'entraînement (1 ; 101) est ménagée au niveau d'un bord libre (13a) d'une jupe (13) définissant un volume de réception partielle dudit élément rotatif (3; 103).

13. Dispositif selon l'une des revendications précédentes, **caractérisé en ce que** lesdits moyens de couplage magnétique (2, 4 ; 102, 104) constituent des moyens d'auto-centrage dudit élément rotatif de pulvérisation (3 ; 103) sur ledit rotor (1 ; 101).

14. Elément rotatif de pulvérisation (3; 103) et organe d'entraînement (1; 101) aptes à être utilisés dans un dispositif selon l'une des revendications précédentes, l'élément rotatif de pulvérisation (3; 103) portant des moyens (4 ; 102) aptes à coopérer avec des moyens complémentaires (2, 104) prévus sur l'organe d'entraînement (1; 101) pour la solidarisation par couplage magnétique dudit élément (3; 103) et dudit organe, **caractérisés en ce que** ledit élément (3, 103) est pourvu d'une surface (35; 135) d'appui contre une surface correspondante (11; 112) dudit organe (1; 101) dans une position telle qu'un entrefer (e) est ménagé entre lesdits moyens de couplage magnétique (2, 4; 102, 104) qui coopèrent.

## Claims

1. Device for spraying a coating product comprising a spraying rotary element (3; 103), drive means (1; 101) capable of driving said element in rotation and magnetic coupling means (2, 4; 102, 104) between said rotary element and said drive means, **characterized in that** an air gap (e) is provided between said magnetic coupling means (2, 4; 102, 104).

2. Device according to claim 1, **characterized in that** said rotary element (3) is equipped with at least one magnet (2) capable of cooperating with a magnetic looping element carried by said drive means.

3. Device according to claim 1, **characterized in that** said drive means (101) are equipped with at least one magnet (104a, 104b, 104c) capable of cooperating with a magnetic looping element (102) carried by said rotary element (103).

4. Device according to one of claims 1 to 3, **characterized in that** said rotary element and said rotor are each provided with a magnet, the polarities of said magnets being oriented so that a force of attraction is generated between said magnets when the rotary element is mounted on said rotor.

5. Device according to one of claims 2 to 4, **characterized in that** said magnet (4; 104a, 104b, 104c) is in the form of a ring or of a sector of a ring centred on the axis of rotation (X-X') of said rotary element (3; 103).

6. Device according to one of claims 2 to 4, **characterized in that** it includes several magnets in the form of sectors of a ring (104a, 104b, 104c) or of blocks distributed around the axis of rotation (X-X') of said rotary element.

7. Device according to one of claims 2, 3, 5 or 6, **characterized in that** said looping element is a metal ring (2; 102) centred on the axis of rotation (X-X') of said rotary element.

8. Device according to one of claims 2 to 7, **characterized in that** said magnet (4; 104a, 104b, 104c) and/or said looping element (2; 102) is force-fitted into a housing (14, 38; 114, 138) provide in said rotary element (3; 103) or in said drive means (1; 101).

9. Device according to one of the preceding claims, **characterized in that** it includes means (11, 12, 35, 37) for mechanically centring said spraying rotary element (3; 103) with respect to said drive means (1; 101).

10. Device according to claim 9, **characterized in that** said rotary element (3; 103) includes at least one truncated conical surface (35, 37) bearing against a corresponding truncated conical surface (11, 12) of said drive means (1; 101).

11. Device according to claim 10, **characterized in that** said truncated conical surface (35) of said rotary element (3; 103) is arranged substantially around said magnetic coupling means 2, 4; 102, 104).

12. Device according to either of claims 10 or 11, **characterized in that** said truncated conical surface (12) of said drive means (1; 101) is provided in the region of a free edge (13a) of a skirt (13) defining a volume partially receiving said rotary element (3; 103).

13. Device according to one of the preceding claims, **characterized in that** said magnetic coupling means (2, 4; 102, 104) constitute means for auto-centring said spraying rotary element (3; 103) on said rotor (1; 101).

14. Spraying rotary element (3; 103) and drive component (1; 101) capable of being used in a device according to one of the preceding claims, the spraying rotary element (3; 103) carrying means (4; 102) capable of cooperating with complementary means (2, 104) provided on the drive component (1; 101) for securing said element (3; 103) and said component by magnetic coupling, **characterized in that** said element (3; 103) is provided with a surface (35; 135) bearing against a corresponding surface (11; 112) of said component (1; 101) in a position such that an air gap (e) is provided between said magnetic coupling means (2, 4; 102, 104) which cooperate.

## Patentansprüche

1. Sprühvorrichtung für Beschichtungsmaterial umfassend ein rotierendes Zerstäubungselement (3, 103), Antriebsmittel (1, 101), die geeignet sind, das Element zur Drehung anzutreiben und Mittel (2, 4; 102, 104) zur magnetischen Kopplung zwischen dem rotierenden Element und den Antriebsmittel, **dadurch gekennzeichnet, dass** ein Luftspalt (e) zwischen den Mitteln zur magnetischen Kopplung (2, 4; 102, 104) vorgesehen ist.

2. Vorrichtung nach Anspruch 1, **dadurch gekennzeichnet, dass** das rotierende Element (3) mit mindestens einem Magneten (4) ausgerüstet ist, der geeignet ist, mit einem Element (2) zur magnetischen Rückkopplung zusammenzuarbeiten, das von den Antriebsmitteln (1) getragen wird.

3. Vorrichtung nach Anspruch 1, **dadurch gekennzeichnet, dass** die Antriebmittel (101) mit mindestens einem Magneten (104a, 104b, 104c) ausgerüstet sind, der zur Zusammenarbeit mit einem von dem rotierenden Element (103) getragenen Element (102) zur magnetischen Rückkopplung geeignet ist.

4. Vorrichtung nach einem der Ansprüche 1 bis 3, **dadurch gekennzeichnet, dass** das rotierende Element und der Rotor jeweils mit einem Magneten versehen sind, wobei die Polaritäten der Magnete derart orientiert sind, dass eine Anziehungskraft zwischen den Magneten bei der Montage des rotierenden Elementes auf den Rotor erzeugt wird.

5. Vorrichtung nach einem der Ansprüche 2 bis 4, **dadurch gekennzeichnet, dass** der Magnet (4; 104a, 104b, 104c) eine Ringform oder Ringsektionen aufweist, die zur Drehachse (X-X') des rotierenden Elementes (3; 103) zentriert sind.

6. Vorrichtung nach einem der Ansprüche 2 bis 4, **dadurch gekennzeichnet, dass** sie mehrere Magneten in Form von Ringsektoren (104a, 104, b, 104c) oder Klötzchen umfasst, die um die Drehachse (X-X') des rotierenden Elementes herum verteilt sind.

7. Vorrichtung nach einem der Ansprüche 2, 3, 5 oder 6, **dadurch gekennzeichnet, dass** das Rückkopplungselement ein Metallring (2; 102) ist, der zur Drehachse (X-X') des rotierenden Elementes zentriert ist.

8. Vorrichtung nach einem der Ansprüche 2 bis 7, **dadurch gekennzeichnet, dass** der Magnet (4; 104a, 104b, 104c) und/oder das Rückkopplungselement (2, 102) in eine Aufnahme (14, 38; 114, 138) eingepresst ist, die in dem rotierenden Element (3, 103) oder in den Antriebsmitteln (1, 101) eingearbeitet ist.

9. Vorrichtung nach einem der vorhergehenden Ansprüche, **dadurch gekennzeichnet, dass** sie Mittel (11, 12, 35, 37) zur mechanischen Zentrierung des rotierenden Zerstäubungselementes (3; 13) in Bezug auf die Antriebsmittel (1; 101) umfasst.

10. Vorrichtung nach Anspruch 9, **dadurch gekennzeichnet, dass** das rotierende Element (3; 103) mindestens eine kegelige Fläche (35, 37) zur Auflage gegen eine entsprechende kegelige Fläche (11, 12) der Antriebsmittel (1, 101) umfasst.

11. Vorrichtung nach Anspruch 10, **dadurch gekennzeichnet, dass** die kegelige Fläche (35) des rotierenden Elementes (3; 103) im Wesentlichen um die Mittel (2, 4; 102, 104) zur magnetischen Kopplung herum angeordnet ist.

12. Vorrichtung nach einem der Ansprüche 10 oder 11, **dadurch gekennzeichnet, dass** die kegelige Fläche (12) der Antriebsmittel (1; 101) an einem freien Rand (13a) einer Schürze (13) angeordnet ist, die ein Aufnahmeteilvolumen des rotierenden Elementes (3; 103) bildet.

13. Vorrichtung nach einem der vorhergehenden Ansprüche, **dadurch gekennzeichnet, dass** die Mittel zur magnetischen Kopplung (2, 4; 102, 104) Mittel zur Selbstzentrierung des rotierenden Zerstäubungselementes (3; 103) auf den Rotor (1; 101) bilden.

14. Rotierendes Zerstäubungselement (3; 103) und Antriebsorgan (1; 101), geeignet in einer Vorrichtung nach einem der vorhergehenden Ansprüche verwendet zu werden, wobei das rotierende Zerstäubungselement (3; 103) Mittel (4; 102) trägt, die geeignet sind, mit komplementären Mitteln (2, 104) zusammenzuarbeiten, die an dem Antriebsorgan (1; 101) für die Verbindung des Elementes (3; 103) und des Organs durch magnetische Kopplung vorgesehen sind, **dadurch gekennzeichnet, dass** das Element (3; 103) mit einer Fläche (35; 135) zum Abstützen gegen eine korrespondierende Fläche (11; 112) des Organs (1; 101) in einer solchen Position, dass ein Luftspalt (e) zwischen den zusammenarbeitenden Mitteln zur magnetischen Kopplung (2, 4; 102; 104) vorgesehen sind.
